# EUROPÄISCHE PATENTSCHRIFT

(11) **EP 2 420 424 B1**
(45) Veröffentlichungstag und Bekanntmachung des Hinweises auf die Patenterteilung: **30.04.2014**
(21) Anmeldenummer: 11450098.6
(22) Anmeldetag: 04.08.2011
(51) Int. Cl.: B61B 12/02, B61B 12/10

(54) **Seilbahnanlage**
Cable car system
Installation de téléphérique

(30) Priorität: 19.08.2010 AT 13902010
(43) Veröffentlichungstag der Anmeldung: 22.02.2012
(73) Patentinhaber: Innova Patent GmbH, 6960 Wolfurt (AT)
(72) Erfinder: Beck, Markus, 6972 Fussach (AT)
(74) Vertreter: Beer & Partner Patentanwälte KG

(56) Entgegenhaltungen:
- EP-A1- 0 770 532
- EP-A1- 2 014 533
- EP-A2- 1 832 488
- GB-A- 1 326 699
- JP-A- 2 283 561
- JP-U- H0 620 153

## Beschreibung

Die gegenständliche Erfindung betrifft eine Seilbahnanlage mit einem Förderseil, welches in den beiden Endstationen der Anlage über jeweils eine Umlenkscheibe geführt ist, und mit an das Förderseil ankuppelbaren Fahrzeugen, wie Kabinen oder Sessel, welche mit einer Klemmeinrichtung und mit einem Fahrwerk ausgebildet sind, wobei sie längs der Strecke an das Förderseil angekuppelt sind und bei der Einfahrt in die Stationen vom Förderseil abgekuppelt, mittels des Fahrwerkes längs Führungsschienen durch die Stationen hindurch geführt sowie von den Passagieren bestiegen bzw. verlassen und bei der Ausfahrt aus den Stationen an das Förderseil wieder angekuppelt werden, wobei weiters die Bewegung der Fahrzeuge in den Stationen mittels durch Getriebe miteinander auf Mitnahme gekuppelte Steuerreifen, nämlich Verzögerungsreifen, Förderreifen und Beschleunigungsreifen, erfolgt, durch welche die Geschwindigkeit der Fahrzeuge nach deren Abkupplung vom Förderseil durch die Verzögerungsreifen vermindert wird, weiters die Fahrzeuge mittels der Förderreifen mit einer geringen Geschwindigkeit durch den Ein- und Ausstiegsbereich für die Passagiere, in welchem sie von den Passagieren bestiegen bzw. verlassen werden, hindurch bewegt werden, und die Geschwindigkeit der Fahrzeuge mittels der Beschleunigungsreifen vergrößert wird, worauf sie wieder an das Förderseil angekuppelt und aus der Station hinaus gefördert werden und wobei der Antrieb der Steuerreifen durch das Förderseil über mindestens zwei in der betreffenden Station befindliche Tragrollen für das Förderseil erfolgt.

Eine derartige Seilbahnanlage ist z.B. aus der EP 1832488 A2 bekannt. Bei derartigen Seilbahnanlagen, bei welchen der Antrieb für die Steuerreifen vom Förderseil über mindestens zwei Tragrollen für das Förderseil vom Förderseil abgeleitet wird, sind die mindestens zwei Tragrollen an einer Achse gelagert, welche an der Tragkonstruktion starr befestigt ist. Dabei treten jedoch aufgrund der Vertikalbewegungen des Förderseiles unterschiedliche Belastungen dieser mindestens zwei Tragrollen auf, welche einen erhöhten Verschleiß dieser Tragrollen bedingen. Weiters gelangen hierdurch Schwingungen und Stöße, welche durch das Förderseil verursacht werden, in die Tragkonstruktion der Station, weswegen die Tragkonstruktion entsprechend verstärkt ausgebildet sein muss. Da die an der Tragkonstruktion gegebenenfalls vorgesehenen anderen Tragrollen für das Förderseil gegenüber der Tragkonstruktion höhenverstellbar sind, indem sie z.B. auf Wippen gelagert sind, werden durch diese weiteren Tragrollen die angeführten Nachteile nicht bedingt.
Der Grund dafür, dass die betreffenden Tragrollen auf starren Achsen gelagert waren, bestand darin, dass sich diese Tragrollen in demjenigen Bereich der Seilbahnstation befinden, in welchem die Ankupplung der Fahrzeuge an das Förderseil erfolgt und in diesem Bereich Änderungen in der Höhenlage des Förderseiles vermieden werden müssen, da ansonsten Fehlkupplungen auftreten können.
Dadurch werden jedoch durch das Förderseil in die Tragkonstruktion Schwingungen und Stöße eingeleitet.

Der gegenständlichen Erfindung liegt die Aufgabe zugrunde, die durch das Förderseil über diejenige mindestens zwei Tragrollen, von welchen der Antrieb für die Steuerreifen abgeleitet wird, auf die Tragkonstruktion gelangenden Belastungen, Schwingungen und Stöße maßgeblich zu verringern. Diese Aufgabe wird erfindungsgemäß dadurch gelöst, dass die mindestens zwei derjenigen Tragrollen für das Förderseil, über welche der Antrieb der Steuerreifen mittels des Antriebsriemens vom Förderseil abgeleitet wird, auf mindestens einer verschwenkbar gelagerten Wippe od.dgl. gelagert und dadurch höhenverstellbar sind, wobei der Antriebsriemen über diese beiden Tragrollen und einen der Steuerreifen geführt ist.

Der gegenständlichen Erfindung liegt dabei die Erkenntnis zugrunde, dass die Schwingungen und Stöße, welche durch die Längsbewegung des Förderseiles in die Tragkonstruktion der Seilbahnstation gelangen, nicht durch Änderungen in der Höhenlage des Förderseiles, sondern vielmehr durch Unregelmäßigkeiten des Förderseiles verursacht werden. Da demgegenüber die Höhenlage des Förderseiles beibehalten wird, können auch diejenigen Tragrollen, von welchen die Bewegung der Steuerreifen abgeleitet wird, auf Schwingen gelagert sein, ohne dass hierdurch Fehlkupplungen verursacht werden. Durch eine derartige Lagerung dieser Tragrollen wird vermieden, dass aufgrund der Längsbewegung des Förderseiles in die Tragkonstruktion Schwingungen und Stöße eingeleitet werden.

Vorzugsweise sind zwei Wippen vorgesehen, auf welchen jeweils zwei Tragrollen gelagert sind, welche jeweils über einen Antriebsriemen mit einem der Steuerreifen auf Mitnahme gekuppelt sind. Weiters kann eine Wippe vorgesehen sein, an deren Enden jeweils eine Wippe für jeweils zwei Tragrollen gelagert sind, wobei zumindest eines dieser beiden Paare von Tragrollen über einen Antriebsriemen mit einem Steuerreifen auf Mitnahme gekuppelt ist. Zudem kann eine erste Wippe vorgesehen sein, an welcher einerseits mindestens eine Tragrolle für das Förderseil und andererseits eine zweite Wippe mit zwei Paaren von Tragrollen gelagert ist, wobei zumindest eines der beiden Paare von Tragrollen über einen Antriebsriemen mit mindestens einem Steuerreifen auf Mitnahme gekuppelt ist.

Gemäß einer weiteren Ausführungsform können mindestens zwei Tragrollen jeweils an einem Ende einer einarmigen Wippe gelagert sein und ist jede dieser Wippen mit einer entgegen der Belastung durch das Förderseil wirkenden Rückstellfeder ausgebildet.

Weiters können die Steuerreifen in mindestens zwei miteinander nicht auf Mitnahme gekuppelte Gruppen unterteilt sein, welche beiden Gruppen von diesen zugeordneten Tragrollen für das Förderseil angetrieben werden. Zudem kann der Antrieb für die Steuerreifen bzw. für die einzelnen Gruppen der Steuerreifen durch jeweils mehrere höhenverstellbare Tragrollen für das Förderseil erfolgen.

Eine erfindungsgemäße Seilbahnanlage ist nachstehend anhand von in der Zeichnung dargestellten Ausführungsbeispielen näher erläutert. Es zeigen:
- FIG.1: eine der Stationen einer erfindungsgemäßen Seilbahnanlage, in axonometrischer Darstellung,
- FIG.2: eine erste Ausführungsform des Details A der FIG.1, in Ansicht und in gegenüber FIG.1 vergrößerter Darstellung,
- FIG.3: eine zweite Ausführungsform des Details A der FIG.1, in Ansicht und in gegenüber FIG.1 vergrößerter Darstellung,
- FIG.4: eine dritte Ausführungsform des Details A der FIG.1, in Ansicht und in gegenüber FIG.1 vergrößerter Darstellung,
- FIG.5: eine vierte Ausführungsform des Details A der FIG.1, in Ansicht und in gegenüber FIG.1 vergrößerter Darstellung, und
- FIG.6: eine fünfte Ausführungsform des Details A der FIG.1, in Ansicht und in gegenüber FIG.1 vergrößerter Darstellung.

Wie dies aus FIG.1 ersichtlich ist, weist die dargestellte Station eine von Säulen 1 und 1a getragene Tragkonstruktion 10 auf, auf welcher eine Umlenkscheibe 2, über welche das Förderseil 20 geführt ist, auf einer angenähert vertikal ausgerichteten Achse gelagert ist. Im Betrieb der Seilbahnanlage wird das Förderseil 20 mittels eines vorzugsweise in der Bergstation befindlichen Antriebsmotors mit einer Geschwindigkeit von z.B. 6m/sec im Umlauf bewegt. An das Förderseil 20 sind Fahrzeuge 3, im vorliegenden Fall Kabinen, ankuppelbar. Auf der Strecke sind die Fahrzeuge 3 an das Förderseil 20 angekuppelt. Bei der Einfahrt in die Station werden die Fahrzeuge 3 vom Förderseil 20 abgekuppelt und mittels eines Fahrwerkes 31 längs einer Führungsschiene 4 durch die Station hindurch bewegt. Bei der Ausfahrt aus der Station werden die Fahrzeuge 3 wieder an das Förderseil 20 angekuppelt. Die Führungsschiene 4 ist an ihren beiden freien Enden mit Einlauftrichtern 41 ausgebildet. Die Bewegungsrichtung der Fahrzeuge 3 ist durch Pfeile angedeutet.

Zur Bewegung der Fahrzeuge 3 durch die Station hindurch dienen Steuerreifen 51, 52 und 53, welche an der Tragkonstruktion 10 gelagert sind und welche über Getriebe miteinander auf Mitnahme gekuppelt sind. Die bei der Einfahrt in die Station befindlichen Steuerreifen 51 einer ersten Gruppe dienen als Verzögerungsreifen, mittels welcher die Geschwindigkeit der vom Förderseil 20 abgekuppelten Fahrzeuge 3 von z.B. 6m/sec auf z.B. 0.3m/sec vermindert wird. Die hierauf folgenden Steuerreifen 52 einer zweiten Gruppe sind Förderreifen, durch welche die Fahrzeuge 3 mit der Geschwindigkeit von z.B. 0.3m/sec durch den Ein- bzw. Ausstiegsbereich der Station hindurch geführt werden, in welchem sie von den Passagieren bestiegen bzw. verlassen werden. Durch die dritte Gruppe der Steuerreifen 53, welche als Beschleunigungsreifen dienen, wird die Geschwindigkeit der Fahrzeuge 3 wieder auf z.B. 6m/sec erhöht, worauf die Fahrzeuge 3 bei der Ausfahrt aus der Station an das mit dieser Geschwindigkeit umlaufende Förderseil 20 angekuppelt werden.

Das Förderseil 20 ist über an der Tragkonstruktion 10 gelagerte Tragrollen 6, welche durch das Förderseil 20 verdreht werden, geführt, wobei diese Tragrollen 6 gegenüber der Tragkonstruktion 10 höhenverstellbar sind, indem sie z.B. auf Wippen gelagert sind. Die Steuerreifen 51, 52 und 53 werden dadurch angetrieben, dass sie mit zumindest einer Tragrolle 6a für das Förderseil 20 auf Verdrehung gekuppelt sind.

Wie dies aus FIG.2 ersichtlich ist, ist bei der erfmdungsgemäßen Seilbahnanlage die Achse der mindestens einen Tragrolle 6a für das Förderseil 20, über welche der Antrieb für die Steuerreifen 51, 52 und 53 vom Förderseil 20 abgeleitet wird, an der Tragkonstruktion 10 gleichfalls nicht starr befestigt. Vielmehr ist an der Tragkonstruktion 10 eine Wippe 7 gelagert, an deren beiden Enden jeweils eine Tragrolle 6a für das Förderseil 20 gelagert sind, wobei diese beiden Tragrollen 6a jeweils mit Riemenflächen 6b für einen Antriebsriemen 60 ausgebildet sind. Weiters sind an der Tragkonstruktion 10 zwei Umlenkrollen 61 für den Antriebsriemen 60 gelagert. Zudem ist einer der Steuerreifen 51a mit einer Riemenfläche 51b für den Antriebsriemen 60 ausgebildet. Durch den Antriebsriemen 60, welcher über die Riemenflächen 6b der Tragrollen 6a für das Förderseil 20, die Umlenkrollen 61 und die Riemenfläche 51b des Steuerreifens 51a gelegt ist, wird der Antrieb für den Steuerreifen 51a und für die mit diesem über Riemengetriebe 50 auf Mitnahme gekuppelten weiteren Steuerreifen 51, 52 und 53 über die beiden auf der Wippe 7 gelagerten Tragrollen 6a für das Förderseil 20 von diesem abgeleitet.
Die einzelnen Steuerreifen 51, 52 und 53 sind mittels der Riemen 50 miteinander derart gekuppelt, dass sie ansteigende oder abnehmende Umdrehgeschwindigkeiten aufweisen.

Da sich die beiden Tragrollen 6a auf der Wippe 7 befinden, werden diese beiden Tragrollen 6a durch die vom Förderseil 20 ausgeübten Vertikalbewegungen und Schwingungen einerseits viel gleichmäßiger belastet, als dies bei auf starren Achsen gelagerten Tragrollen der Fall ist. Andererseits gelangen hierdurch auf die Tragkonstruktion 10 wesentlich geringere Schwingungen und Stöße, als dies bei Tragrollen für das Förderseil 20, welche auf starren Achsen gelagert sind, der Fall ist.

Wie dies in den FIG.1 und FIG.2 dargestellt ist, ist in der Seilbahnstation eine einzige Wippe 7 vorgesehen, über welche der Antrieb der Steuerreifen 51, 52 und 53 vom Förderseil 20 her abeleitet wird. Es ist jedoch auch möglich, die Steuerreifen 51, 52 und 53 vom Förderseil 20 her über mehrere Wippen 7 oder Gruppen von Wippen 7 anzutreiben. Hierfür können die Steuerreifen 51, 52 und 53 in Gruppen unterteilt sein, welche jeweils über gesonderte Wippen 7 oder Gruppen von Wippen 7 angetrieben werden. Da dieses Antriebssystem in sich elastisch ist, können auch sämtliche Steuerreifen 51, 52 und 53 miteinander auf Mitnahme gekuppelt sein.

Die in FIG.3 dargestellte zweite Ausführungsform unterscheidet sich von der Ausführungsform gemäß FIG.2 dadurch, dass zwei Wippen 7 vorgesehen sind, auf welchen jeweils zwei Tragrollen 6a gelagert sind, welche mittels Antriebsriemen 60, welche über Riemenflächen 6b der Tragrollen 6a gelegt sind, mit Steuerreifen 51a auf Mitnahme gekuppelt sind. Um zu berücksichtigen, dass aufeinander folgende Steuerreifen 51a unterschiedliche, nämlich zunehmende oder abnehmende Drehgeschwindigkeiten aufweisen, müssen die Riemenflächen 51b von aufeinander folgenden Steuerreifen 51a unterschiedliche Durchmesser aufweisen.
Auch bei dieser Ausführungsform sind die Tragrollen 6a für das Förderseil 20, von welchen der Antrieb für die Steuerreifen 51, 52 und 53 abgeleitet wird, dadurch dass sie auf den Wippen 7 gelagert sind, höhenverstellbar, wodurch sie durch das Förderseil 20 gleichmäßig belastet werden und in die Tragkonstruktion 10 nur geringe Schwingungen bzw. Stöße gelangen.

Die in FIG.4 dargestellte dritte Ausführungsform unterscheidet sich von der Ausführungsform gemäß FIG.3 dadurch, dass die Wippe 7 an einem Ende einer weiteren Wippe 71 verschwenkbar gelagert ist, an deren anderem Ende eine Wippe 7 für zwei weitere Tragrollen 6 verschwenkbar gelagert ist. Dabei können die weiteren Tragrollen 6 ausschließlich als Tragrollen für das Förderseil 20 dienen oder kann über diese ein weiterer Antriebsriemen für die Steuerreifen 51, 52 und 53 gelegt sein.

Die in FIG.5 dargestellte vierte Ausführungsform unterscheidet sich von der Ausführungsform gemäß FIG.4 dadurch, dass die Wippe 71 auf einer weiteren Wippe 72 gelagert ist, an deren anderem Ende zwei weitere Tragrollen 6 für das Förderseil 20 gelagert sind.

Bei der in FIG.6 dargestellten fünften Ausführungsform ist jeweils eine Tragrolle 6c an einem Ende einer einarmigen Wippe 73 gelagert, deren anderes Ende an einem gestellfesten Bolzen 74 gelagert ist, wobei die Wippe 73 unter Wirkung jeweils mindestens einer Stellfeder 75 steht.

Durch sämtliche diese Konstruktionen wird aufgrund des Sachverhaltes, dass die Drehachsen auch derjenigen Tragrollen 6a für das Förderseil 20 der Seilbahnanlage, welche über Antriebsriemen 60 mit den Steuerreifen 51, 52 und 53 zur Bewegung der Fahrzeuge 3 durch die Station hindurch gekuppelt sind, in ihrer Höhenlage verstellbar sind, gewährleistet, dass diese Tragrollen 6a durch das Förderseil 20 gleichmäßig belastet werden und dass eine Übertragung von durch das Förderseil 20 verursachten Schwingungen und Stößen auf die Tragkonstruktion 20 weitgehend vermieden wird.

Die Fahrzeuge einer solchen Seilbahnanlage können sowohl für den Transport von Personen als auch für den Transport von Gütern verwendet werden.

## Patentansprüche

1. Seilbahnanlage mit einem Förderseil (20), welches in den beiden Endstationen der Anlage über jeweils eine Umlenkscheibe (2) geführt ist, und mit an das Förderseil (20) ankuppelbaren Fahrzeugen (3), wie Kabinen oder Sessel, welche mit einer Klemmeinrichtung und mit einem Fahrwerk (31) ausgebildet sind, wobei sie längs der Strecke an das Förderseil (20) angekuppelt sind und bei den Einfahrten in die Stationen vom Förderseil (20) abgekuppelt, mittels der Fahrwerke (31) längs Führungsschienen (4) durch die Stationen hindurch geführt sowie von den Passagieren bestiegen bzw. verlassen und bei den Ausfahrten aus den Stationen an das Förderseil (20) wieder angekuppelt werden, wobei weiters die Bewegung der Fahrzeuge (3) in den Stationen mittels durch Getriebe miteinander auf Mitnahme gekuppelte Steuerreifen, nämlich Verzögerungsreifen (51), Förderreifen (52) und Beschleunigungsreifen (53), erfolgt, durch welche die Geschwindigkeit der Fahrzeuge (3) nach deren Abkupplung vom Förderseil (20) durch die Verzögerungsreifen (51) vermindert wird, weiters die Fahrzeuge (3) durch die Förderreifen (52) mit einer geringen Geschwindigkeit durch den Ein- und Ausstiegsbereich für die Passagiere, in welchem sie von den Passagieren bestiegen bzw. verlassen werden, hindurch bewegt werden, und die Geschwindigkeit der Fahrzeuge (3) durch die Beschleunigungsreifen (53) vergrößert wird, worauf sie wieder an das Förderseil (20) angekuppelt und aus der Station hinaus gefördert werden und wobei der Antrieb der Steuerreifen (51, 52, 53) mittels eines Antriebsriemens (60) durch mindestens zwei in der betreffenden Station befindliche Tragrollen (6a) für das Förderseil (20) erfolgt, **dadurch gekennzeichnet, dass** die mindestens zwei derjenigen Tragrollen (6a) für das Förderseil (20), über welche der Antrieb der Steuerreifen (51, 52, 53) mittels des Antriebsriemens (60) vom Förderseil (20) abgeleitet wird, auf mindestens einer verschwenkbar gelagerten Wippe (7, 71, 72 73) gelagert und dadurch höhenverstellbar sind, wobei der Antriebsriemen (60) über diese beiden Tragrollen (6a) und einen der Steuerreifen (51a) geführt ist.

2. Seilbahnanlage nach Patentanspruch 1, **dadurch gekennzeichnet, dass** zwei Wippen (7) vorgesehen sind, auf welchen jeweils zwei Tragrollen (6a) gelagert sind, welche jeweils über einen Antriebsriemen (60) mit einem Steuerreifen (51a) auf Mitnahme gekuppelt sind.

3. Seilbahnanlage nach Patentanspruch 1, **dadurch gekennzeichnet, dass** eine Wippe (71) vorgesehen ist, an deren Enden jeweils eine Wippe (7) für jeweils zwei Tragrollen (6a) gelagert ist, wobei zumindest eines dieser beiden Paare von Tragrollen (6a) über einen Antriebsriemen (60) mit einem Steuerreifen (51a) auf Mitnahme gekuppelt ist.

4. Seilbahnanlage nach Patentanspruch 1, **dadurch gekennzeichnet, dass** eine erste Wippe (72) vorgesehen ist, an welcher einerseits mindestens eine Tragrolle (6) für das Förderseil (20) und andererseits eine zweite Wippe (71) mit zwei Paaren von Tragrollen (6, 6aes) für das Förderseil (20) gelagert sind, wobei zumindest eines der beiden Paare von Tragrollen (6a) über einen Antriebsriemen (60) mit mindestens einem Steuerreifen (51a) auf Mitnahme gekuppelt ist.

5. Seilbahnanlage nach Patentanspruch 1, **dadurch gekennzeichnet, dass** mindestens zwei Tragrollen (6c) an jeweils an einem Ende einer einarmigen Wippe (73) gelagert sind und dass jede dieser Wippen (73) mit einer entgegen der Belastung durch das Förderseil (20) wirkenden Rückstellfeder (75) ausgebildet ist.

6. Seilbahnanlage nach einem der Patentansprüche 1 bis 5, **dadurch gekennzeichnet, dass** die Steuerreifen (51, 52, 53) in mindestens zwei miteinander nicht auf Mitnahme gekuppelte Gruppen unterteilt sind, welche beiden Gruppen von diesen zugeordneten Tragrollen (6a) für das Förderseil (20) angetrieben werden.

7. Seilbahnanlage nach Patentanspruch 6, **dadurch gekennzeichnet, dass** der Antrieb für die Steuerreifen (51, 52, 53) bzw. für die einzelnen Gruppen der Steuerreifen (51, 52, 53) durch jeweils mehrere höhenverstellbare Tragrollen (6c) für das Förderseil (20) erfolgt.

## Claims

1. An aerial cableway installation having a hauling cable (20), which is guided in the two end stations of the installation in each case over a return pulley (2), and having cars (3) such as gondolas or chairs couplable to the hauling cable (20), which cars are provided with a clamping means and with a travelling gear (31), said cars being coupled to the hauling sable (20) along the cableway and uncoupled from the hauling cable (20) on entry into the stations, guided along guide rails (4) through the stations by means of the travelling gear (31), boarded or alighted from by the passengers, and recoupled to the hauling cable (20) on exit from the stations, the movement of the cars (3) in the stations further proceeding by means of control tyres, namely deceleration tyres (51), hauling tyres (52) and acceleration tyres (53), coupled together for drive purposes by gear units, the speed of the cars (3) being reduced by the deceleration tyres (51) after uncoupling of said cars from the hauling cable (20), the cars (3) additionally being moved by the hauling tyres (52) at low speed through the boarding and alighting area for the passengers, in which they are boarded or alighted from respectively by the passengers, and the speed of the cars (3) being increased by the acceleration tyres (53), whereupon they are recoupled to the hauling cable (20) and hauled out of the station, and the control tyres (51, 52, 53) being driven by means of a drive belt (60) by at least two supporting rollers (6a), located in the station in question, for the hauling cable (20), **characterised in that** the at least two such supporting rollers (6a) for the hauling cable (20), via which drive of the control tyres (51, 52, 53) is drawn from the hauling cable (20) by means of the drive belt (60), are mounted on at least one pivotably mounted rocker (7, 71, 72 73) and can be height-adjusted thereby, wherein the drive belt (60) is guided over these two supporting rollers (6a) and one of the control tyres (51a).

2. An aerial cableway installation according to claim 1, **characterised in that** two rockers (7) are provided, on each of which two supporting rollers (6a) are mounted, which are each coupled for drive purposes to a control tyre (51a) via a drive belt (60).

3. An aerial cableway installation according to claim 1, **characterised in that** a rocker (71) is provided, at each end of which a rocker (7) is mounted for in each case two supporting rollers (6a), wherein at least one of these two pairs of supporting rollers (6a) is coupled for drive purposes to a control tyre (51a) via a drive belt (60).

4. An aerial cableway installation according to claim 1, **characterised in that** a first rocker (72) is provided, on one end of which at least one supporting roller (6) for the hauling cable (20) is mounted and on the other end of which a second rocker (71) is mounted which has two pairs of supporting rollers (6, 6a) for the hauling cable (20), wherein at least one of the two pairs of supporting rollers (6a) is coupled for drive purposes to at least one control tyre (51a) via a drive belt (60).

5. An aerial cableway installation according to claim 1, **characterised in that** at least two supporting rollers (6c) are each mounted at one end of a one-armed rocker (73) and **in that** each of these rockers (73) is provided with a restoring spring (75) acting contrary to the load resulting from the hauling cable (20).

6. An aerial cableway installation according to any one of claims 1 to 5, **characterised in that** the control tyres (51, 52, 53) are subdivided into at least two groups not coupled together for drive purposes, which two groups are driven by supporting rollers (6a) assigned thereto for the hauling cable (20).

7. An aerial cableway installation according to claim 6, **characterised in that** drive for the control tyres (51, 52, 53) or for the individual groups of control tyres (51, 52, 53) proceeds by in each case a plurality of height-adjustable supporting rollers (6c) for the hauling cable (20).

## Revendications

1. Installation de téléphérique avec un câble transporteur (20) qui, dans chacune des deux stations d'extrémité de l'installation, passe sur une poulie de renvoi (2), et avec des véhicules (3) aptes à être accouplés au câble transporteur (20), comme des cabines ou des sièges, qui sont pourvus d'un dispositif de serrage et d'un châssis (31), étant précisé qu'ils sont accouplés le long de la trajectoire au câble transporteur (20) et, en entrant dans les stations, sont désaccouplés du câble transporteur (20), traversent les stations à l'aide des châssis (31) le long de glissières (4) et sont empruntés ou quittés par les passagers et, en sortant des stations, sont réaccouplés au câble transporteur (20), étant précisé par ailleurs que le déplacement des véhicules (3) dans les stations se fait à l'aide de rouleaux de commande accouplés entre eux dans une relation d'entraînement, par des transmissions, à savoir des rouleaux d'accélération (51), des rouleaux de transport (52) et des rouleaux de décélération (53), grâce auxquels la vitesse des véhicules (3), après que ceux-ci ont été désaccouplés du câble transporteur (20), est réduite par les rouleaux de décélération (51), et que par ailleurs les véhicules (3), grâce aux rouleaux de transport (52), traversent à une faible vitesse la zone d'embarquement et de débarquement pour les passagers, dans laquelle ils sont empruntés ou quittés par les passagers, et que la vitesse des véhicules (3) est augmentée grâce aux rouleaux d'accélération (53), après quoi lesdits véhicules (3) sont réaccouplés au câble transporteur (20) et sortent de la station, et étant précisé que l'entraînement des rouleaux de commande (51, 52, 53) se fait à l'aide d'une courroie d'entraînement (60) grâce à au moins deux galets porteurs (6a) pour le câble transporteur (20), qui se trouvent dans la station concernée, **caractérisée en ce que** les deux galets porteurs (6a), ou plus, pour le câble transporteur (20) par l'intermédiaire desquels l'entraînement des rouleaux de commande (51, 52, 53) est dérivé du câble transporteur (20) à l'aide de la courroie d'entraînement (60) sont montés sur au moins une bascule (7, 71, 72, 73) montée pivotante, et sont ainsi réglables en hauteur, étant précisé que la courroie d'entraînement (60) passe sur ces deux galets porteurs (6a) et sur l'un des rouleaux de commande (51a).

2. Installation de téléphérique selon la revendication 1, **caractérisée en ce qu'**il est prévu deux bascules (7) sur chacune desquelles sont montés deux galets porteurs (6a) qui sont accouplés à un rouleau de commande (51a) dans une relation d'entraînement, par l'intermédiaire d'une courroie d'entraînement (60).

3. Installation de téléphérique selon la revendication 1, **caractérisée en ce qu'**il est prévu une bascule (7) à chaque extrémité de laquelle est montée une bascule (7) pour deux galets porteurs (6a), étant précisé que l'une au moins des deux paires de galets porteurs (6a) est accouplée à un rouleau de commande (51a) dans une relation d'entraînement, par l'intermédiaire d'une courroie d'entraînement (60).

4. Installation de téléphérique selon la revendication 1, **caractérisée en ce qu'**il est prévu une première bascule (72) sur laquelle sont montés d'une part au moins un galet porteur (6) pour le câble transporteur (20), et d'autre part une seconde bascule (71) avec deux paires de galets porteurs (6, 6aes) pour le câble transporteur (20), étant précisé que l'une au moins des deux paires de galets porteurs (6a) est accouplée à au moins un rouleau de commande (51a) dans une relation d'entraînement, par l'intermédiaire d'une courroie d'entraînement (60).

5. Installation de téléphérique selon la revendication 1, **caractérisée en ce qu'**au moins deux galets porteurs (6c) sont montés sur une extrémité d'une bascule à bras unique (73) et **en ce que** chacune de ces bascules (73) est pourvue d'un ressort de rappel (75) qui agit à l'encontre de la contrainte exercée par le câble transporteur (20).

6. Installation de téléphérique selon l'une des revendications 1 à 5, **caractérisée en ce que** les rouleaux de commande (51, 52, 53) sont divisés en au moins deux groupes accouplés entre eux sans relation d'entraînement, ces deux groupes étant entraînés par des galets porteurs (6a) pour le câble transporteur (20) qui leur sont associés.

7. Installation de téléphérique selon la revendication 6, **caractérisée en ce que** l'entraînement pour les rouleaux de commande (51, 52, 53) ou pour les groupes individuels des rouleaux de commande (51, 52, 53) se fait grâce à plusieurs galets porteurs (6c), réglables en hauteur, pour le câble transporteur (20).
